# DEMANDE DE BREVET EUROPEEN

(11) **EP 2 824 261 A1**
(43) Date de publication de la demande: **14.01.2015**
(21) Numéro de dépôt: 14176722.8
(22) Date de dépôt: 11.07.2014
(51) Int. Cl.: E05B 63/00, E05C 9/20, E05C 9/18

(54) **Serrures à mortaiser multipoints**

(30) Priorité: 11.07.2013 FR 1356822
(71) Demandeur: DOM-METALUX, 52100 Saint-Dizier (FR)
(72) Inventeur: Morel, Henri, 67130 Bellefosse (FR); Perinet, Patrice, 51330 Givry-en-Argonne (FR)
(74) Mandataire: Gendron, Vincent Christian

(57) **Abrégé**

L'invention concerne une serrure à mortaiser multipoints (10) comprenant : un mécanisme de serrure (22) ; une têtière (12) présentant une partie centrale (14) apte à venir s'appliquer en regard dudit mécanisme de serrure (22) et une partie périphérique (16 ; 18) ; un organe de verrouillage (32 ; 34) destiné à être installé sur ladite partie périphérique (16 ; 18) ; une tringle de transmission (40 ; 42) montée à coulissement sur ladite têtière (12) pour pouvoir relier mécaniquement ledit mécanisme de serrure (22) et ledit organe de verrouillage (32 ; 34). La tringle de transmission (40 ; 42) est constituée de deux parties de tringle (44, 46 ; 48, 50) respectivement solidaires de ladite partie centrale (14) et de ladite partie périphérique (16 ; 18), et ladite partie centrale (14) et ladite partie périphérique (16 ; 18) d'une part, et lesdites deux parties de tringle (44, 46 ; 48, 50) d'autre part, sont respectivement démontables.

## Description

La présente invention se rapporte à une serrure à mortaiser multipoints destinée à être installée dans le chant d'un battant de porte.

Un domaine d'application envisagé est, notamment mais non exclusivement, celui des serrures à mortaiser présentant trois points de fixation. De telles serrures comportent usuellement une ossature présentant une têtière longitudinale apte à venir s'appliquer longitudinalement sur le chant du battant de porte, et un boîtier situé dans une partie centrale de la têtière et destiné à être engagé dans un logement pratiqué dans l'épaisseur du battant de porte et débouchant dans le chant. En outre, la serrure à mortaiser comporte un mécanisme de serrure logé à l'intérieur du boîtier, et des organes de verrouillage périphériques installés dans des parties périphériques de la têtière opposées l'une de l'autre par rapport à la partie centrale. Le mécanisme de serrure est alors relié mécaniquement aux organes de verrouillage par l'intermédiaire de deux tringles de transmission montées à coulissement contre la têtière. Aussi, le mécanisme de serrure comprend au moins un organe de verrouillage principal apte à venir déboucher dans la partie centrale de la têtière. Généralement, il comprend un pêne demi-tour et un pêne de condamnation.

Les serrures à mortaiser multipoints sont formées d'une seule pièce et la têtière équipée présente une longueur totale sensiblement inférieure à la hauteur d'un battant de porte. En outre, compte tenu de la longueur de la têtière et des tringles de transmission en regard de leur épaisseur, le fléchissement de la serrure à mortaiser durant sa manipulation risque de l'endommager.

Au surplus, une telle longueur rend les serrures à mortaiser malaisées à stocker et à transporter.

Aussi, un problème qui se pose et que vise à résoudre la présente invention est de fournir une serrure à mortaiser permettant de faciliter son stockage et son transport.

Dans ce but, la présente invention propose une serrure à mortaiser multipoints destinée à être installée sur un battant, ledit battant présentant une tranche et un logement débouchant dans ladite tranche, ladite serrure à mortaiser comprenant : un mécanisme de serrure destiné à venir se loger à l'intérieur dudit logement ; une têtière apte à venir s'appliquer contre ladite tranche, ladite têtière présentant une partie centrale apte à venir s'appliquer en regard dudit mécanisme de serrure et une partie périphérique ; un organe de verrouillage destiné à être installé sur ladite partie périphérique ; une tringle de transmission montée à coulissement sur ladite têtière pour pouvoir relier mécaniquement ledit mécanisme de serrure et ledit organe de verrouillage. Selon l'invention, ladite tringle de transmission est constituée de deux parties de tringle respectivement solidaires de ladite partie centrale et de ladite partie périphérique, et ladite partie centrale et ladite partie périphérique d'une part, et lesdites deux parties de tringle d'autre part, sont respectivement démontables.

Ainsi, une caractéristique de l'invention réside dans la mise en oeuvre d'une têtière et d'une tringle de transmission en plusieurs parties, de manière à pouvoir transporter et stocker les parties rassemblées parallèlement et non plus dans le prolongement les unes des autres en une seule pièce. De la sorte, on diminue la longueur des colis de serrure à mortaiser et partant, on les rend plus compacte et plus aisément manipulable automatiquement.

De préférence, ladite têtière présente un fond plat et deux bordures opposées recourbées l'une vers l'autre. La têtière ainsi profilée, permet d'une part d'améliorer sa résistance au fléchissement, et d'autre part de ménager un logement entre les deux bordures pour le passage de la tringle de transmission.

De plus, ladite partie périphérique et ladite partie centrale présente chacune une extrémité de raccordement de têtière présentant deux pattes de liaison s'étendant parallèlement entre elles respectivement dans le prolongement desdites bordures opposées. De la sorte, lors de l'assemblage de la partie périphérique et de la partie centrale, on vient porter en regard les deux extrémités de raccordement et mettre en appui frontal l'extrémité libre des deux pattes de liaison. En outre, ladite têtière comporte avantageusement une plaque de liaison destinée à venir relier ensemble lesdites pattes de liaison dans le prolongement dudit fond plat. La plaque de liaison est ainsi rapportée sur les deux paires de pattes et elle s'étend d'un bord à l'autre des extrémités de fond plat. Aussi, la plaque de liaison permet d'assurer la continuité du fond plat entre la partie périphérique et la partie centrale comme on l'expliquera plus en détail dans la suite de la description. De préférence, les pattes de liaison présente des orifices borgnes, tandis que la plaque de liaison est munie de tétons élastiquement déformables, apte à venir s'engager à force à l'intérieur des orifices borgnes.

En outre, lesdites deux parties de tringle présentent chacune une extrémité d'accrochage, les extrémités d'accrochage étant aptes à être accrochées l'une dans l'autre. Ainsi, lors du montage de la serrure à mortaiser, on vient accrocher les extrémités d'accrochage des deux parties de la tringle de transmission, de manière à les lier entre elles en translation, pour ensuite pouvoir relier ensemble la partie périphérique et la partie centrale de la têtière. Aussi, lesdites extrémités d'accrochage s'étendent respectivement en saillie entre lesdites pattes de liaison desdites parties centrale et périphérique. De la sorte, les extrémités d'accrochage accrochées, sont visibles alors que les deux paires de pattes de liaison sont en appui frontal et que la partie périphérique et la partie centrale sont en appui contre le chant, ou tranche, du battant de porte. Ensuite, la plaque de liaison peut être rapportée sur les deux paires de pattes pour solidariser la partie périphérique et la partie centrale.

Par ailleurs, l'une desdites extrémités d'accrochage présente un décrochement muni d'un ergot, tandis que l'autre desdites extrémités d'accrochage présente un orifice apte à recevoir ledit ergot. De la sorte, les deux parties de tringle de transmission sont liées en translation et au surplus, elles étendent l'une dans le prolongement de l'autre selon un même plan moyen. Elles présentent une seule surépaisseur au niveau des extrémités d'accrochage accrochées.

Selon un mode de mise en oeuvre de l'invention particulièrement avantageux, ladite têtière présente une autre partie périphérique opposée à ladite une partie périphérique par rapport à ladite partie centrale. De la sorte, la serrure à mortaiser multipoints peut présenter trois points de verrouillage. En effet, ladite serrure à mortaiser comprend alors, en outre, un autre organe de verrouillage destiné à être installé sur ladite autre partie périphérique. Aussi, ladite serrure à mortaiser comprend en outre une autre tringle de transmission constituée de deux autres parties respectivement solidaires de ladite partie centrale et de ladite autre partie périphérique.

De la sorte, la serrure à mortaiser présente trois sections démontables sensiblement de même longueur et qui peuvent être rassemblées en un seul colis aisément transportable.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
- la Figure 1 est une vue schématique de face d'une serrure à mortaiser conforme à l'invention;
- la Figure 2 est une vue schématique de côté de la serrure à mortaiser représenter sur la Figure 1 ;
- la Figure 3 est une vue schématique de détail de la serrure à mortaiser représentée sur les Figures 1 et 2 dans une première phase de montage ;
- la Figure 4 est une vue schématique de détail de la serrure à mortaiser représentée sur les Figures 1 et 2 dans une deuxième phase de montage;
- la Figure 5 est une vue schématique de détail de la serrure à mortaiser représentée sur les Figures 1 et 2 dans une troisième phase de montage.

La Figure 1 montre de face une serrure à mortaiser 10. La Figure 1 présente essentiellement une têtière longitudinale 12, d'une longueur totale comprise entre 1,5 m et 2,5 m, par exemple 2,15 m, comprenant une partie centrale 14 et deux parties périphériques opposées l'une de l'autre, une supérieure 16, et une inférieure 18. Sur la Figure 2, la serrure à mortaiser 10 présente un boîtier 20 solidaire de la partie centrale 14 de la têtière 12 et à l'intérieur duquel est logé un mécanisme de serrure 22. Le mécanisme de serrure présente un fouillot 24, permettant d'actionner un pêne demi-tour 26 et un cylindre européen 28 permettant d'actionner un pêne de condamnation 30. La serrure à mortaiser 10 comporte également deux organes de verrouillage, un supérieur 32 et un inférieure 34, respectivement dans les deux parties périphérique opposées 16, 18 de la têtière longitudinale 12. Les deux organes de verrouillage 32, 34 sont installés du même côté de la têtière 12 que le boîtier 20.

En outre, la partie périphérique supérieure 16 de la têtière 12 est raccordée à la partie centrale 14 au niveau d'une zone de jonction supérieure 36, tandis qu'à l'opposé la partie périphérique inférieure 18 est, elle, raccordée à la partie centrale 14 au niveau d'une zone de jonction inférieure 38. De plus, l'organe de verrouillage supérieur 32 et le mécanisme de serrure 22 sont reliés ensemble par une tringle de transmission supérieure 40 logée à l'intérieur de la têtière longitudinale 12, tandis que l'organe de verrouillage inférieur 34 est relié au mécanisme de serrure 22 par l'intermédiaire d'une tringle de transmission inférieure 42 également logée dans l'épaisseur de la têtière longitudinale 12.

Aussi, la tringle de transmission supérieure 40 est divisée en deux demi-parties de tringle, l'une périphérique supérieure 44, l'autre central supérieur 46, tandis que la tringle de transmission inférieure 42 est divisée en une demi-partie de tringle périphérique inférieure 48 et en une demi-partie de tringle centrale inférieure 50. Les demi-parties de tringle sont respectivement accrochées l'une à l'autre dans les zones de jonction 36, 38 comme on l'expliquera ci-après en référence aux Figures 3 à 5.

La Figure 3 représente partiellement, dans une première phase de montage, la partie périphérique inférieure 18 de la têtière longitudinale à l'approche de la partie centrale 14 au niveau de la zone de jonction inférieure 38.

Une description totalement analogue pourrait être faite pour la partie périphérique supérieure 16 et la partie centrale 14 au niveau de la zone de jonction supérieure 36.

La têtière longitudinale 12, et partant la partie centrale 14 et ses parties périphériques 16, 18, présentent un fond plat 52 et deux bordures opposées 54, 56 recourbées en retour parallèlement l'une par rapport à l'autre. Ainsi, la têtière longitudinale 12 est profilée en U. La partie centrale 14 présente une extrémité de raccordement centrale 58 laquelle présente deux pattes de liaison centrales en saillie 60, 62 s'étendant parallèlement dans le prolongement des bordures recourbées 56, 54. Les pattes de liaison 60, 62 présentent respectivement une extrémité libre 64, 66, tandis que l'extrémité de raccordement centrale 58 présente un bord libre central de fond plat 65. En outre, à l'intérieur de la partie centrale 14 s'étend la demi-partie de tringle centrale inférieure 50. Celle-ci est plate, et elle présente un décrochement libre 68 qui s'étend librement en saillie entre les pattes de liaison 60, 62 parallèlement au plan moyen de la partie centrale 14. Elle présente un téton d'accrochage 70 s'étendant perpendiculairement du décrochement libre 68. Le décrochement libre 68 forme une extrémité d'accrochage.

La partie périphérique inférieure 18 présente une extrémité de raccordement périphérique 72, présentant deux pattes de liaison périphériques en saillie 74, 76, s'étendant parallèlement dans le prolongement des bordures recourbées 56, 54. Elles présentent respectivement deux extrémités libres 78, 80, et l'extrémité de raccordement périphérique 72 présente un bord libre périphérique de fond plat 82.

De plus, à l'intérieur de la partie périphérique inférieure 18, s'étend la demi-partie de tringle périphérique inférieure 48. Elle présente une extrémité plate 83 sans décrochement formant une autre extrémité d'accrochage, et dans laquelle est ménagé un orifice d'accrochage 84.

On se reportera à présent sur la Figure 4, illustrant une deuxième phase de montage, dans laquelle, l'extrémité plate 83 de la demi-partie de tringle périphérique inférieure 48 a été appliquée contre le décrochement libre 68, tandis que le téton d'accrochage 70 a été engagé à travers l'orifice d'accrochage 84. Et au surplus, les extrémités libres 64, 66 des pattes de liaison 60, 62 ont été respectivement portées frontalement en appui contre les extrémités libres 78, 80 des deux pattes de liaison périphérique en saillie 74, 76. Aussi, les deux demi-parties de tringle périphérique 48 et centrale 50 sont liées en translation, tandis que le bord libre central de fond plat 65 s'étend en regard du bord libre périphérique de fond plat 82.

On observera sur la Figure 4, que les pattes de liaison 60, 62, 74, 76 présentent chacune à la base un orifice borgne 86. Aussi, les pattes de liaison 60, 62, 74, 76 respectivement appariées frontalement, l'extrémité plate 83 et les bords libres de fond plat 65, 82, délimitent un logement dans lequel bien s'emboîter une plaque de liaison 88 en matériau plastique présentant dans chaque coin, un téton, les tétons étant aptes à venir s'engager à force respectivement dans les orifice borgne 86.

De la sorte, non seulement, la partie périphérique inférieure 18 et la partie centrale 14 de la têtière 12 sont solidaires l'une de l'autre, mais aussi les deux demi-parties de tringle périphérique 48 et centrale 50 sont liées en translation. De la sorte, le mécanisme de serrure 22 est apte à venir commander l'organe de verrouillage inférieur 34 en entraînant en translation la tringle de transmission inférieure 42 ainsi constituée.

Un montage analogue est opéré entre la partie périphérique supérieure 16 et la partie centrale 14 à l'opposé. De la sorte, la serrure à mortaiser à trois points est entièrement reconstituée et peut être installée dans le chant d'un battant de porte non représenté.

Aussi, la serrure à mortaiser objet de l'invention peut être transportée et stockée en trois parties rassemblées parallèlement, la partie centrale 14 et les deux parties périphériques 16,18, le tout d'une longueur d'environ 0,72 m.

## Revendications

1. Serrure à mortaiser multipoints (10) destinée à être installée sur un battant, ledit battant présentant une tranche et un logement débouchant dans ladite tranche, ladite serrure à mortaiser comprenant :
- un mécanisme de serrure (22) destiné à venir se loger à l'intérieur dudit logement,
- une têtière (12) apte à venir s'appliquer contre ladite tranche, ladite têtière présentant une partie centrale (14) apte à venir s'appliquer en regard dudit mécanisme de serrure (22) et une partie périphérique (16 ; 18),
- un organe de verrouillage (32 ; 34) destiné à être installé sur ladite partie périphérique (16 ; 18),
- une tringle de transmission (40 ; 42) montée à coulissement sur ladite têtière (12) pour pouvoir relier mécaniquement ledit mécanisme de serrure (22) et ledit organe de verrouillage (32 ; 34) ;
**caractérisée en ce que** ladite tringle de transmission (40 ; 42) est constituée de deux parties de tringle (44, 46 ; 48, 50) respectivement solidaires de ladite partie centrale (14) et de ladite partie périphérique (16 ; 18), et **en ce que**, ladite partie centrale (14) et ladite partie périphérique (16 ; 18) d'une part, et lesdites deux parties de tringle (44, 46 ; 48, 50) d'autre part, sont respectivement démontables.

2. Serrure à mortaiser multipoints selon la revendication 1, **caractérisée en ce que** ladite têtière (12) présente un fond plat (52) et deux bordures opposées (54, 56) recourbées l'une vers l'autre.

3. Serrure à mortaiser multipoints selon la revendication 2, **caractérisée en ce que** ladite partie périphérique (18) et ladite partie centrale (14) présente chacune une extrémité de raccordement (72 ; 58) de têtière présentant deux pattes de liaison (74, 76 ; 60, 62) s'étendant parallèlement entre elles respectivement dans le prolongement desdites bordures opposées (54, 56).

4. Serrure à mortaiser multipoints selon la revendication 3, **caractérisée en ce que** ladite têtière (12) comporte une plaque de liaison (88) destinée à venir relier ensemble lesdites pattes de liaison (60, 62 ; 74, 76) dans le prolongement dudit fond plat (52).

5. Serrure à mortaiser multipoints selon la revendication 3 ou 4, **caractérisée en ce que** lesdites deux parties de tringle (48, 50) présentent chacune une extrémité d'accrochage, les extrémités d'accrochage (68, 83) étant aptes à être accrochées l'une dans l'autre.

6. Serrure à mortaiser multipoints selon la revendication 5, **caractérisée en ce que** lesdites extrémités d'accrochage (68, 83) s'étendent respectivement en saillie entre lesdites pattes de liaison (60, 62 ; 74, 76) desdites parties centrale (14) et périphérique (18).

7. Serrure à mortaiser multipoints selon la revendication 5 ou 6, **caractérisée en ce que** l'une desdites extrémités d'accrochage (68) présente un décrochement muni d'un ergot (70), tandis que l'autre desdites extrémités d'accrochage (83) présente un orifice (84) apte à recevoir ledit ergot.

8. Serrure à mortaiser multipoints selon l'une quelconque des revendications 1 à 7, **caractérisée en ce que** ladite têtière (12) présente une autre partie périphérique (16) opposée à ladite une partie périphérique par rapport à ladite partie centrale (14).

9. Serrure à mortaiser multipoints selon la revendication 8, **caractérisée en ce que** ladite serrure à mortaiser (10) comprend en outre un autre organe de verrouillage (32) destiné à être installé sur ladite autre partie périphérique (16).

10. Serrure à mortaiser multipoints selon la revendication 9, **caractérisée en ce que** ladite serrure à mortaiser (10) comprend en outre une autre tringle de transmission constituée de deux autres parties (44, 46) respectivement solidaires de ladite partie centrale (14) et de ladite autre partie périphérique (16).
